# EUROPÄISCHE PATENTSCHRIFT

(11) **EP 0 810 953 B1**
(45) Veröffentlichungstag und Bekanntmachung des Hinweises auf die Patenterteilung: **25.08.1999**
(21) Anmeldenummer: 96904074.0
(22) Anmeldetag: 13.02.1996
(51) Int. Cl.: B65D 47/12

(54) **PRODUKTAUFNAHMEBEHÄLTER FÜR FLIESS- UND/ODER SCHÜTTFÄHIGE PRODUKTE**
PRODUCT CONTAINER FOR FLOWING AND/OR POURABLE PRODUCTS
RECIPIENT DESTINE A RECEVOIR DES PRODUITS POUVANT COULER OU ETRE DEVERSES

(30) Priorität: 21.02.1995 DE 19505805
(43) Veröffentlichungstag der Anmeldung: 10.12.1997
(73) Patentinhaber: Henkel Kommanditgesellschaft auf Aktien, 40191 Düsseldorf (DE)
(72) Erfinder: TÜRK, Erich, D-40764 Langenfeld (DE)
(86) Internationale Anmeldenummer: EP9600607
(87) Internationale Veröffentlichungsnummer: WO9626124

(56) Entgegenhaltungen:
- WO-A-84/00344
- CH-A- 451 729
- DE-A- 4 321 274
- FR-A- 1 176 501

## Beschreibung

Die Erfindung betrifft einen Produktaufnahmebehälter für fließ- und/oder schüttfähige Produkte mit einer Füll- und Entleerungsöffnung, einem darin lösbaren angeordneten Spritzeinsatz oder dgl. und einer Verschlußkappe, gemäß dem Oberbegriff des Anspruchs 1. Ein solcher Behälter wird durch die DE 43 21 274 offenbart.

Produktaufnahmebehälter mit einer Füll- und Entleerungsöffnung, die beispielsweise halsförmig ausgebildet ist, sind vielfältig bekannt. In den Entleerungsöffnungen werden zur Erleichterung der Dosierung in der Regel Spritzeinsätze oder dgl. mit einem gegenüber dem Austrittsquerschnitt des Produktaustritts geringeren Durchtrittsquerschnitt vorgesehen, beispielsweise dort eingeklemmt. Die meisten bekannten Behälter für fließ- und/oder schüttfähige Produkte sind mit fest integrierten Dosierem und aufschraubbaren Verschlußdeckeln ausgestattet. Nach Entleerung dieser Behälter sind diese nicht oder nur mit Mühen weiter verwendbar, da eine Nachfüllung nicht oder nur schwer möglich ist. Diese Behälter sind somit meist nur für eine einmalige Verwendung geeignet, was aus ökonomischen und ökologischen Gesichtspunkten unbefriedigend ist.

Es sind darüber hinaus auch schon gattungsgemäße Behälter bekannt, die ein topfförmiges Verschlußteil mit Dosieröffnung im Topfboden und einen angelenkten Verschlußdeckel zum Verschließen der Dosieröffnung aufweisen. Diese Verschlußdeckel sind mit ihrem rohrförmigen Bereich lösbar, insbesondere schraubbar im Produktaustritt des Behälters befestigbar. Zur dosierten Produktentnahme läßt sich der Verschlußdeckel aufklappen und nachfolgend wieder verschließen. Nach Entleerung des Behälters läßt sich der Verschluß vom Behälter abschrauben, woraus dann aus einer Nachfüllverpackung, beispielsweise aus einem flexiblen Beutel oder einem Großgebinde, Produkt in den Behälter durch die Füll- und Entleerungsöffnung nachgefüllt werden kann.

Diese Verschlüsse haben jedoch mehrere Nachteile. Zum einen besteht die Gefahr, daß der Anwender beim Abschrauben des Verschlusses vor dem Nachfüllen mit dem noch am Verschluß befindlichen Produktrest in Berührung kommt, was insbesondere bei gefährlichen Stoffen nicht zu akzeptieren ist. Zum anderen erfordert das Ein- bzw. Aufschrauben des Verschlusses große Sorgfalt, da sonst keine Dichtigkeit zwischen dem Verschluß und dem Produktaustritt des Behälters gewährleistet ist, so daß es bei einer nachfolgenden Dosierung zu einer unerwünschten Leckage kommen kann. Darüber hinaus ist es für den Anwender wenig handhabungsfreundlich, den Verschluß zum Nachfüllen abzuschrauben, irgendwo abzulegen und nachfolgend erst nach längerer Suche wieder aufzuschrauben.

Darüber hinaus gibt es Produkte, beispielsweise hochwirksame Haushaltsreiniger, WC-Reiniger und dgl., die mit einem speziellen Sicherheitsverschluß, beispielsweise einer Kindersicherung, verschlossen sind. Derartige Verschlußkappen sind in der Regel zweiteilig ausgebildet und nur zu öffnen, indem das äußere Teil zunächst auf das innere Teil niedergedrückt und sodann im gedrückten Zustand aufgeschraubt wird. Bei derartig gesicherten und verschlossenen Produktaufnahmebehältern war bisher eine leichte Nachfüllbarkeit nicht gegeben. Allenfalls war es möglich, unter Zuhilfenahme von Werkzeugen, beispielsweise Zangen, Scheren und dgl. den eingeklemmten Spritzeinsatz oder dgl. herauszunehmen, wobei die Gefahr besteht, mit Produktresten in Kontakt zu kommen oder den verunreinigten Spritzeinsatz an Stellen oder auf Gegenstände abzulegen, die durch die anhaftenden Produktreste beschädigt werden können.

Aufgabe der Erfindung ist es, eine Lösung zu schaffen, mit der auf einfache, kostengünstige, zuverlässige und materialsparende Weise der Spritzeinsatz oder dgl. für die Nachfüllung des Produktaufhahmebehälters entfernt und bis zum Wiedereinsetzen sicher aufbewahrt werden kann.

Mit einem Produktaufnahmebehälter der eingangs bezeichneten Art wird diese Aufgabe erfindungsgemäß durch die Merkmale des kennzeichnenden Teils des Anspruchs 1 gelöst.

Dies hat den Vorteil, daß der Spritzeinsatz oder dgl. einen nicht mit dem Produkt in Berührung kommenden Ansatz erhält, an dem der Spritzeinsatz aus der Füll- und Entleerungsöffnung herausgezogen und in diese wieder hineingesetzt werden kann.

Die Verschlußkappe ist als Werkzeug zur Entfernung des Spritzeinsatzes mit einem an sich bekannten Innengewinde ausgestaltet. Dies hat den Vorteil, daß keinerlei separates Werkzeug benötigt wird, um den Spritzeinsatz zu lösen. Gleichzeitig wird jeder manuelle Kontakt auch mit dem Randbereich des Spritzeinsatzes vermieden. Der erste Gewindegang des Innengewindes der Verschlußkappe greift dabei hinter den wenigstens bereichsweise radial überstehenden Randbereich des Spritzeinsatzes, so daß dieser aus der Füll- und Entleerungsöffnung herausgezogen werden kann. Besonders leicht gelingt dies, wenn mit der Verschlußkappe gleichzeitig eine Kippbewegung ausgeführt wird, so daß der Spritzeinsatz aus der Füll- und Entleerungsöffnung ausgehebelt wird. Der Vorgang des Entfernens den Spritzeinsatzes ist hierbei in etwa mit dem Lösen eines Kronkorkens durch einen Kapselheber zu vergleichen.

Dadurch, daß die Verschlußkappe gleichzeitig eine Aufnahme für den aus der Füll- und Entleerungsöffnung gelösten Spritzeinsatz aufweist, wird es vermieden, daß der mit Produktresten behaftete Spritzeinsatz unkontrolliert abgelegt wird und unerwünschte Verunreinigungen oder sogar Beschädigungen an der jeweiligen Unterlage verursacht.

In Ausgestaltung weist die Verschlußkappe innenseitig einen konzentrischen, verlängerten rohrförmigen Ansatz als Aufnahme für den aus der Füll- und Entleerungsöffnung gelösten Spritzeinsatzes auf. Hierdurch wird erreicht, daß der Spritzeinsatz seiten- und lagerichtig während des Nachfüllvorganges des Produktaufnahmebehälters in der Verschlußkappe aufbewahrt wird und sodann durch Wiederaufsetzen bzw.- Aufschrauben der Verschlußkappe wieder in die Füll- und Entleerungsöffnung eingeklemmt werden kann.

Die Erfindung sieht auch ein Verfahren zur Entfernung und Aufbewahrung des Spritzeinsatzes aus einer Füll- und Entleerungsöffnung eines Produktaufnahmebehälters für Flüssigprodukte mit einer Füll- und Entleerungsöffnung, einen darin lösbar angeordneten Spritzeinsatz und einer Verschlußkappe vor, wobei der Spritzeinsatz oder dgl. durch eine Kippbewegung mittels der als Werkzeug eingesetzten Verschlußkappe aus der Füll- und Entleerungsöffnung ausgehebelt und in der Verschlußkappe gehalten wird, wie im Anspruch 3 erklärt. Hierzu wird die Verschlußkappe zunächst von der Füll- und Entleerungsöffnung gelöst und sodann als loses Werkzeug in Eingriff mit dem Spritzeinsatz, insbesondere dessen wenigstens bereichsweise radial überstehenden Randbereichs, dergestalt gebracht, daß er aus der Füll- und Entleerungsöffnung ausgehebelt und anschließend in der Verschlußkappe gehalten wird, in dem er in diese orientiert hereinfällt. Anschließend kann der Spritzeinsatz durch Aufschrauben, Aufstecken oder dgl. der Verschlußkappe mit dem darin gehaltenen Spritzeinsatz wieder in die Füll- und Entleerungsöffnung eingesetzt werden.

Die Verschlußkappe wird locker auf die Füll- und Entleerungsöffnung mit darin angeordneten Spritzeinsatz aufgelegt bzw. aufgesteckt und der Spritzeinsatz wird durch eine Kippbewegung, bei der ein innenliegendes Gewindeprofil der Verschlußkappe hinter den radialen Überstand des Spritzeinsatzes greift, aus der Füll- und Entleerungsöffnung ausgehebelt und in dem konzentrischen, rohrförmigen Ansatz der Verschlußkappe gehalten. Mit einer derartigen als Schraubkappe ausgebildeten Verschlußkappe kann mittels des ersten Gangs des ohnehin vorhandenen innenliegenden Gewindes hinter den wenigstens bereichsweise radial überstehenden Randbereich des Spritzeinsatzes gegriffen und dieser durch einfache Hebelwirkung mittels einer Kippbewegung mit geringstem Kraftaufwand aus der Füll- und Entleerungsöffnung ausgehebelt und anschließend in der Verschlußkappe aufgefangen werden. Der Spritzeinsatz kommt dabei seitenrichtig in dem konzentrischen, verlängerten rohrförmigen Ansatz der Verschlußkappe zu liegen und kann anschließend durch einfaches Aufdrehen der Verschlußkappe auf die Füll- Entleerungsöffnung plaziert wieder in die Füll- und Entleerungsöffnung eingesetzt, insbesondere eingeklemmt werden.

Die Erfindung ist nachstehend anhand der Zeichnung beispielsweise näher erläutert. Diese zeigt in
- Fig. 1: im Schnitt den Bereich der Füll- und Entleerungsöffnung eines Produktaufnahmebehälters mit Spritzeinsatz und Verschlußkappe in zusammengesetztem, geschlossenen Zustand,
- Fig. 2: in gleicher Darstellung eine in Kippstellung befindliche Verschlußkappe im Eingriff mit dem radial überstehenden Randbereich des Spritzeinsatzes,
- Fig. 3: im Schnitt eine lose Verschlußkappe mit darin gehaltenem, aus der Füll- und Entleerungsöffnung gelösten Spritzeinsatz in Überkopfstellung.

Ein allgemein mit 1 bezeichneter und nur teilweise dargestellter Produktaufnahmebehälter für fließ- und/oder schüttfähige Produkte weist einen Behälterkopf 2 mit einem halsförmigen Mündungsteil als Füll- und Entleerungsöffnung 3 und mit einem umlaufenden Außengewinde 4 auf. In die Füll- und Entleerungsöffnung 3 ist ein Spritzeinsatz 5 mit einer gegenüber dem Austrittsquerschnitt der Füll- und Entleerungsöffnung 3 geringeren Durchschnittsquerschnitt 6 eingeklemmt. Der Produktaufhahmebehälter 1 ist mit einer Verschlußkappe 7 mit einem Innengewinde 8 verschlossen, wobei in den Figuren eine zweigeteilte Verschlußkappe 7 mit einer Kindersicherung dargestellt ist. Die Verschlußkappe 7 weist einen in der geschlossenen Stellung in die Mündung 6 des Spritzeinsatzes 5 eingreifenden Dichtdom 9 und einen konzentrischen, verlängerten rohrförmigen Ansatz 10 auf. Der Spritzeinsatz 5 weist einen die Randkontur 11 der Füll- und Entleerungsöffnung 3 radial überstehenden Randbereich 12 auf.

In der in Fig. 1 wiedergegebenen Transport-, Lager- bzw. Geschlossenen-Stellung ist die Verschlußkappe 7 fest mit ihrem Innengewinde 8 auf das Außengewinde 4 der Füll- und Entleerungsöffnung 3 des Produktaufnahmebehälters 1 aufgeschraubt. Der Dichtdom 9 greift dichtend in die Austrittsöffnung 6 des Spritzeinsatzes 5 ein und verhindert einen ungewollten Produktaustritt auch bei liegender oder Überkopfstellung des Produktaufnahmebehälters 1.

Die Wirkungsweise des Verschlußes ist die folgende:

Zur Abgabe von Produkt wird die Verschlußkappe 7 von der Füll- und Entleerungsöffnung 3 durch einfaches Überkopfstellen oder durch Druckbeaufschlagung abgeschraubt.

Zum Nachfüllen des Produktaufnahmebehälters 1 wird die Verschlußkappe 7, wie in Fig. 2 dargestellt, lose auf die Füll- und Entleerungsöffnung 3 aufgesteckt und verkantet. Dabei greift der unterste Gewindegang des Innengewindes 8 der Verschlußkappe 7 auf einer Seite hinter den radial überstehenden Randbereich 12 des Spritzeinsatzes 5. Auf der anderen Seite legt sich der korrespondierende unterste Gewindegang des Innengewindes 8 der Verschlußkappe 7 an einen hierzu korrespondierenden Bereich des Außengewindes 4 der Füll- und Entleerungsöffnung 3 an und stützt sich hieran ab. Hierdurch entsteht eine Hebelwirkung, die bei weiterer seitlicher Kraftaufbringung (Pfeil A) auf die Verschlußkappe 7 zu einer Aushebelung des Spritzeinsatzes 5 aus der Füll- und Entleerungsöffnung 3 führt.

Der Spritzeinsatz 5 fällt, sobald er aus der Füll- und Entleerungsöffnung 3 gelöst wurde, in die Verschlußkappe 7 und wird in Überkopfstellung darin gelagert, wie dies in Fig. 3 dargestellt ist. Der Produktaufnahmebehälter 1 kann nun nachgefüllt werden.

Zum Wiedereinsetzen des Spritzeinsatzes 5 in die Füll- und Entleerungsöffnung 3 wird die Verschlußkappe 7 mit darin gelagertem Spritzeinsatz 5 in umgekehrter Reihenfolge wieder auf die Füll- und Entleerungsöffnung 3 zunächst aufgesteckt und sodann festgeschraubt. Hierdurch wird der Spritzeinsatz 5 wieder in der Füll- und Entleerungsöffnung 3 festgeklemmt. Bei dem nächsten Anwendungsvorgang kann sodann die Verschlußkappe 7 in gewohnter Weise wieder von der Füll- und Entleerungsöffnung 3 abgeschraubt werden, der Spritzeinsatz 5 sitzt jetzt wieder fest darin.

Natürlich ist die Erfindung nicht auf das beschriebene Ausführungsbeispiel beschränkt. Beispielsweise ist es auch möglich, andere Einsätze als einen Spritzeinsatz 5 in die Füll- und Entleerungsöffnung 3 einzusetzen, so beispielsweise für schütt- und/oder rieselfähige Produkte.

## Patentansprüche

1. Produktaufnahmebehälter für fließ- und/oder schüttfähige Produkte mit einer Füll- und Entleerungsöffnung (3), einem darin lösbar angeordneten Spritzeinsatz (5) oder dgl., mit einem die Randkontur (11) der Füll- und Entleerungsöffnung (3) wenigstens bereichsweise radial überstehenden Randbereich (12) und einer Verschlußkappe (7) mit einem Innengewinde (8),
**dadurch gekennzeichnet,**
daß das Innengewinde (8) der Verschlußkappe (7) als Werkzeug zur Entfernung des Spritzeinsatzes (5) ausgestaltet ist und die Innenseite der Verschlußkappe (7) eine Aufnahme (10) für den aus der Füll- und Entleerungsöffnung (3) gelösten Spritzeinsatz (5) aufweist und daß der wirksame Abstand zwischen dem untersten Gewindegang des Innengewindes (8) und der Vorderkante der Aufnahme (10) kleiner ist als der Abstand zwischen dem radial überstehenden Randbereich (12) und der vorderen Öffnung des Spritzeinsatzes (5) (Fig. 2).

2. Produktaufnahmebehälter nach Anspruch 1,
**dadurch gekennzeichnet**,
daß die Verschlußkappe (7) innenseitig einen konzentrischen, verlängerten rohrförmigen Ansatz (10) als Aufnahme für den aus der Füll- und Entleerungsöffnung (3) gelösten Spritzeinsatzes (5) aufweist.

3. Verfahren zur Entfernung und Aufbewahrung des Spritzeinsatzes (5) aus einer Füll- und Entleerungsöffnung (3) eines Produktaufnahmebehälters für Flüssigprodukte mit einer Füll- und Entleerungsöffnung (3), einem darin lösbar angeordneten Spritzeinsatz (5) und einer Verschlußkappe (7),
**dadurch gekennzeichnet**,
daß die Verschlußkappe (7) locker auf die Füll- und Entleerungsöffnung (3) mit darin angeordnetem Spritzeinsatz (5) aufgelegt bzw. aufgesteckt wird und der Spritzeinsatz (5) durch eine Kippbewegung der Verschlußkappe (7), bei der ein innenliegendes Gewindeprofil (8) der Verschlußkappe (7) hinter einen radialen Überstand (12) des Spritzeinsatzes (5) greift, aus der Füll- und Entleerungsöffnung (3) ausgehebelt und in einem konzentrischen, verlängerten rohrförmigen Ansatz (10) der Verschlußkappe (7) gehalten wird.

## Claims

1. A container for liqquid and/or pourable products comprising a filling and emptying opening (3), a spray insert (5) or the like removably disposed therein with an edge (12) projecting at least locally beyond the edge contour (11) of the filling and emptying opening (3) and a closure cap (7) with an internal screwthread (8), characterized in that the internal screwthread (8) of the closure cap (7) is designed as a tool for removing the spray insert (5) and the inside of the closure cap (7) has an extension (10) for receiving the spray insert (5) removed from the filling and emptying opening (3) and in that the effective distance between the lowermost thread of the internal screwthread (8) and the front edge of the extension (10) is smaller than the distance between the radially projecting edge (12) and the front opening of the spray insert (5) (Fig. 2).

2. A container as claimed in claim 1, characterized in that, on its inside, the closure cap (7) has a concentric tubular extension (10) for receiving the spray insert (5) removed from the filling and emptying opening (3).

3. A method for removing and storing the spray insert (5) from the filling and emptying opening (3) of a container for liquid products comprising a filling and emptying opening (3), a spray insert removably disposed therein and a closure cap (7), characterized in that the closure cap (7) is loosely placed or fitted onto the filling and emptying opening (3) with the spray insert (5) disposed therein and the spray insert (5) is levered out of the filling and emptying opening (3) by a tilting movement of the closure cap (7), during which an internal screwthread profile (8) of the closure cap (7) engages behind a radial projection (12) of the spray insert (5), and is held in a concentric tubular extension (10) of the closure cap (7).

## Revendications

1. Récipient destiné à recevoir des produits pouvant couler ou être déversés, comportant une ouverture de remplissage et de vidange (3), un dispositif d'évacuation ou de décharge (5) ou équivalent disposé de manière amovible dans celle-ci, ayant une partie périphérique (12) dépassant au moins par endroits radialement du contour périphérique (11) de l'ouverture de remplissage et de vidange (3), et un capuchon de fermeture (7), avec un filetage intérieur (8), caractérisé en ce que le filetage intérieur (8) du capuchon de fermeture (7) est conçu comme outil pour enlever le dispositif d'évacuation ou de décharge (5) et le côté intérieur du capuchon de fermeture (7) présente un logement (10) pour le dispositif d'évacuation ou de décharge (5) détaché de l'ouverture de remplissage et de vidange (3) et en ce que la distance efficace entre le filet inférieur du filetage intérieur (8) et l'arête avant du logement (10) est inférieure à la distance entre la partie périphérique (12) dépassant radialement et l'ouverture avant du dispositif d'évacuation ou de décharge (5) (figure 2).

2. Récipient destiné à recevoir des produits suivant la revendication 1, caractérisé en ce que le capuchon de fermeture (7) présente à l'intérieur un prolongement concentrique tubulaire allongé (10) comme logement pour le dispositif d'évacuation ou de décharge (5) détaché de l'ouverture de remplissage et de vidange (3).

3. Procédé d'enlèvement et d'entreposage du dispositif d'évacuation ou de décharge (5) hors d'une ouverture de remplissage et de vidange (3) d'un récipient destiné à recevoir des produits suivant la revendication 1 pour produits liquides comportant une ouverture de remplissage et de vidange (3), un dispositif d'évacuation ou de décharge (5) disposé de manière amovible dans celle-ci et un capuchon de fermeture (7), caractérisé en ce que le capuchon de fermeture (7) est placé ou enfiché de manière lâche sur l'ouverture de remplissage et de vidange (3) contenant le dispositif d'évacuation ou de décharge (5) et le dispositif d'évacuation ou de décharge (5) est soulevé hors de l'ouverture de remplissage et de vidange (3) par un mouvement de basculement du capuchon de fermeture (7), au cours duquel un filetage intérieur (8) du capuchon de fermeture (7) fait prise derrière une saillie radiale (12) du dispositif d'évacuation ou de décharge (5), soulevé hors de l'ouverture de remplissage et de vidange (3) et maintenu dans un prolongement concentrique tubulaire allongé (10) du capuchon de fermeture (7).
